# EUROPÄISCHE PATENTSCHRIFT

(11) **EP 0 961 259 B1**
(45) Veröffentlichungstag und Bekanntmachung des Hinweises auf die Patenterteilung: **25.03.2009**
(21) Anmeldenummer: 99106577.2
(22) Anmeldetag: 31.03.1999
(51) Int. Cl.: G09G 3/36

(54) **Ansteuersystem eines Flüssigkristallbildschirms**
Liquid crystal display control system
Système de commande d'un écran d'affichage à cristaux liquides

(30) Priorität: 29.05.1998 FR 9806828
(43) Veröffentlichungstag der Anmeldung: 01.12.1999
(73) Patentinhaber: Continental Automotive GmbH, 30165 Hannover (DE)
(72) Erfinder: Boigues, Norbert, 78120 Rambouillet (FR)

(56) Entgegenhaltungen:
- EP-A- 0 291 252
- US-A- 5 541 646
- US-A- 5 726 677

## Beschreibung

Die vorliegende Erfindung betrifft einen Signalgenerator für einen Flüssigkristallbildschirm mit einer Videosignalquelle, die mit einem Oszillator verbunden ist, um von diesem ein Pixelsynchronisationssignal zu empfangen, und einer Steuerung zum Abgeben eines Befehlssignals.

Sie betrifft auch eine Ansteuerungsvorrichtung für einen Flüssigkristallbildschirm zum Empfangen von Videosignalen von dem Generator über eine Videosignalverbindung, mit einem mit der Videosignalverbindung verbundenen Videosignalprozessor und einem Bildschirm-Regelsignalgenerator zum Empfangen eines Befehlssignals von dem Generator über eine Befehlssignalverbindung.

Ein Synchronisationssignalgenerator zur Herstellung eines Bildes auf einem Bildschirm ist aus der Schrift US 5,260,812 bekannt. Nach dieser Schrift liefert ein erster Oszillator ein Taktsignal, und ein zweiter Oszillator ist vorgesehen, um Zeilensynchronisationsimpulse während des Bildrücklaufintervalls einzufügen.

Aus der US 5 726 677 ist eine Ansteuereinheit für einen Flüssigkristallbildschirm bekannt, die einen Low-Frequency-Oscillator und einen High-Frequency-Oscillator umfasst. Mittels des Low-Frequency-Oscillators werden Bild- und Zeilensynchronisationssignale erzeugt. Mittels des High-Frequency-Oscillators wird ein Signal erzeugt mittels dessen eine Ansteuerung eines Bildschirmdatenspeichers erfolgt.

Es ist eine Aufgabe der Erfindung, die notwendigen Synchronisations- und Befehlssignale zwischen der Signalerzeugungsvorrichtung und dem Flüssigkristallbildschirm mit einem Minimum an Verbindungskabeln zu übertragen.

Dahingehend umfasst die Steuerung einen Impulsbreitenmodulator und einen ersten Frequenzteiler, der mit dem Oszillator verbunden ist, um von diesem das Pixelsynchronisationssignal zu empfangen, so dass das Befehlssignal eine geringere Frequenz als das Pixelsynchronisationssignal aufweist und dabei mit diesem synchronisiert ist. Der Impulsbreitenmodulator ist dazu ausgebildet, ein Rechteckimpulssignal abzugeben, dessen Impulsbreite den Wert einer Regelgröße definiert.

Die Erfindung beruht daher auf der Idee, die Pixelsynchronisation durch ein Befehlssignal übertragen zu lassen, das im Prinzip nicht synchronisiert zu sein braucht.

In einer Ansteuervorrichtung für einen Flüssigkristallbildschirm nach der Erfindung ist der Videosignalprozessor mit einem lokalen Synchronisationssignalgenerator verbunden, um von diesem ein Pixelsynchronisationssignal zu empfangen, und dieser lokale Pixelsynchronisationssignalgenerator umfasst einen lokalen Oszillator mit einer Phasensynchronisationsschleife der PLL-Art, die mit einem zweiten Teiler und einem Phasenvergleicher ausgestattet ist, bei dem ein Vergleichseingang mit der Eingangsverbindung des Befehlssignals verbunden ist. Der zweite Teiler enthält eine erste und eine zweite nachfolgende Teilungsstufe und der Ausgang der ersten Teilungsstufe ist mit dem Eingang eines dritten Teilers verbunden, dessen Ausgang mit einem Eingang eines Mischers verbunden ist, dessen anderer Eingang mit der Befehlssignaleingangsverbindung verbunden ist und dessen Ausgang ein Bildschirmregelsignal liefert.

Bestimmte Ausführungsformen der Erfindung erscheinen in den abhängigen Ansprüchen 3 und 4.

Diese Aspekte der Erfindung und andere ausführlichere Aspekte werden anhand der nachfolgenden Beschreibung einer Ausführungsform, die ein nicht begrenzendes Beispiel darstellt, deutlicher erkennbar werden.
Figur 1 ist ein Schema eines Signalgenerators und einer Ansteuervorrichtung für einen Flüssigkristallbildschirm.
Figur 2 ist ein Wellendiagramm, das die Funktionsweise der Vorrichtung darstellt.

In Figur 1 umfasst der Signalgenerator 1 eine als VIDEO-E bezeichnete Videosignalquelle, die über eine Videosignalverbindung 15 mit dem als VIDEO-R bezeichneten Videosignalprozessor einer Ansteuervorrichtung 2 für einen Flüssigkristallbildschirm, die mit einem als LCD bezeichneten, eigentlichen Bildschirm verbunden ist, verbunden ist. Die Quelle VIDEO-E, der Prozessor VIDEO-R und der Bildschirm LCD sind an sich bekannt und bilden keinen Teil der Erfindung; sie sind daher nicht ausführlicher dargestellt. Die Quelle VIDEO-E ist mit einem Oszillator 4 verbunden, um von diesem ein Pixelsynchronisationssignal Fpx mit der Frequenz Fpx zu empfangen.

Eine Steuerung liefert ein Befehlssignal Ftr auf einer Befehlssignalverbindung 3. Diese Steuerung umfasst einen ersten Frequenzteiler 5, der mit dem Oszillator 4 verbunden ist, um von diesem das Pixelsynchronisationssignal zu empfangen. So weist das Befehlasignal Ftr eine geringere Frequenz als das Pixelsynchronisationssignal auf, ist aber mit diesem synchronisiert. Dieses Signal Ftr besitzt vorzugsweise die Zeilenfrequenz des Videosignals. Die Steuerung umfaßt auch einen Pulsbreitenmodulator 6, der durch ein regelbares Gleichspannungssignal PWM gesteuert wird, damit das Signal Ftr ein Rechteckimpulssignal ist, dessen Impulsbreite den Wert einer Regelgröße definiert. Diese Größe kann beispielsweise die Helligkeit des Bildschirms sein. Der Modulator 6 ist an sich bekannt; es handelt sich beispielsweise um eine Schaltung, die aus dem vom Teiler 5 abgegebenen Rechtecksignal einen Sägezahn erzeugt und dann ein Rechtecksignal erzeugt, das einen Übergang darstellt, jedesmal wenn der Sägezahn die Spannungsschwelle "pwm" überschreitet.

Die Aristeuervorrichtung 2 für einen Flüssigkristallbildschirm liefert Videosignale an den Bildschirm LCD, die von ihrem Videosignalprozessor VIDEO-R abgegeben wurden. Dieser Prozessor VIDEO-R ist mit einem lokalen Synchronisationssignalgenerator 14 verbunden, um von diesem ein Pixelsynchronisationssignal Fpx zu empfangen, das mit dem Signal Fpx des Signalgenerators 1 identisch ist. Die Ansteuervorrichtung 2 umfaßt auch einen Bildschirm-Regelsignalgenerator, der das Befehlssignal Ftr vom Generator 1 empfängt.

Der lokale Pixelsynchronisationssignalgenerator umfaßt einen lokalen Oszillator "vco" mit einer Phasensynchronisationsschleife der PLL-Art, die mit einem zweiten Teiler mit einer ersten Teilungsatufe 10 und einer nachfolgenden zweiten Teilungsstufe 11 ausgestattet ist, die die Pixelfrequenz Fpx zur Frequenz des Signals Ftr zurückführen. Bei einem Phasenvergleicher 7 ist ein Vergleichseingang mit der Eingangsverbindung Ftr des Befehlssignals verbunden, und der andere Vergleichseingang ist mit dem Ausgang der Teilungsstufe 11 verbunden. Der Ausgang ist auf bekannte Weise mit einem Frequenzregeleingang des Oszillators "vco" über ein Filter 8 und gegebenenfalls einen Verstärker 9 verbunden.

Der Ausgang der ersten Teilungsatufe 10 ist auch mit dem Eingang eines dritten Teilers 12 verbunden, dessen Ausgang mit dem Takteingang Cp eines D-Flipflops verbunden ist, dessen D-Eingang mit der Befehlssignaleingangsverbindung 3 verbunden ist und dessen Ausgang Q ein Bildschirmregelsignal Fpwm liefert.

Der D-Flipflop wirkt als Mischer; andere bekannte Arten von Mischer können ebenfalls benutzt werden, aber die Verwendung eines D-Flipflops ermöglicht es, ein rechteckiges Ausgangssignal zu erhalten, dessen Tastverhältnis das des Signals Ftr wiedergibt, aber mit niedrigerer Frequenz.

Die Funktionsweise ist folgende: angenommen, die Pixelfrequenz Fpx beträgt 6,07 MHz, der erste Teiler 5 hat einen Teilungswert von 200, so daß die Impulsfrequenz des Befehlssignals Ftr gleich der Zeilenfrequenz des Videosignals ist: 30350 Hz. In der Ansteuervorrichtung 2 teilt die Teilungsstufe 10 durch zwei, wodurch sich die Frequenz Fpx/2, nämlich 3,035 MHz ergibt. Die Teilungsstufe 11 teilt durch 100, wodurch sich eine Frequenz von 30350 Hz gleich der des Signals Ftr ergibt. Der Teiler 12 teilt durch 101, was eine Frequenz von 3035000/101 = 30049,5 Hz ergibt. Der als Mischer wirkende D-Flipflop liefert ein Signal, dessen Frequenz die Differenz zwischen 30350 Hz (Ftr) und dieses Signals mit 30049,5 Hz ist. Diese Differenz beträgt 300,5 Hz, was mit ausreichender Genauigkeit der Frequenz eines Helligkeitsregelsignals der Anzeige entspricht, die mit 300 Hz angegeben ist. Eine Teilung durch 99 anstelle von 101 im Teiler 12 könnte ebenfalls gewählt werden und ergibt ein ähnliches Ergebnis.

Die Figur 2 dient dem Verständnis, wie das Tastverhältnis des Signals Fpwm das des Signals Ftr wiedergibt, aber mit einem Signal mit einer niedrigeren Frequenz. Zeile A stellt das Signal Ftr mit einem Tastverhältnis 50/50 dar. Zeile B stellt dasselbe Signal Ftr mit einem Tastverhältnis zwei Drittel/ein Drittel dar. Zeile C stellt das vom Teiler 12 abgegebene Signal mit einer benachbarten Frequenz, aber etwas niedriger als die des Signals der Zeilen A und B dar.

Wenn das Signal A zum Eingang D des Flipflops gebracht wird, liefert der D-Flipflop mit jedem Übergang des Signals der Zeile C nach oben an seinem Ausgang ein auf Zeile D dargestelltes Signal, das den momentanen Wert des Signals A kopiert und diesen Wert bis zu dem nachfolgenden Übergang des Signals C aufrechterhält. So geht das Signal D für den mit 100 markierten Übergang auf eins, dann bleibt das Signal auf eins für die mit 101 und 102 markierten Übergänge, für den mit 103 markierten Übergang geht das Signal D auf null zurück und dann bleibt es dort bis zu dem mit 106 markierten Übergang, wo das Signal D auf eins geht. Wenn dies das Signal B ist, das zum D-Eingang des Flipflops gesandt wird, liefert der D-Flipflop an seinem Ausgang ein auf Zeile E dargestelltes Signal. So geht das Signal D für den mit 100 markierten Übergang auf eins, dann bleibt das Signal auf eins für die mit 101, 102, 103 markierten Übergänge, für den mit 104 markierten Übergang geht das Signal D wieder auf null, und dann bleibt es dort bis zu dem mit 106 markierten Übergang, wo das Signal D auf eins geht. Die Signale D und E geben das Tastverhältnis der Signale A bzw. B mit einer niedrigeren Frequenz wieder.

## Patentansprüche

1. Signalgenerator (1) für einen Flüssigkristallbildschirm (LCD) mit einer Videosignalquelle (VIDEO-E), die mit einem Oszillator (4) verbunden ist, um von diesem ein Pixelsynchronisationssignal (Fpx) zu empfangen, und einer Steuerung zur Abgabe eines Befehlssignals (Ftr), wobei die Steuerung einen Impulsbreitenmodulator (6) und einen ersten Frequenzteiler (5) umfasst, wobei der Frequenzteiler (5) mit dem Oszillator (4) verbunden ist, um von diesem das Pixelsynchronisationssignal (Fpx) zu empfangen, so dass das Befehlssignal (Ftr) eine geringere Frequenz als das Pixelsynchronisationssignal (Fpx) aufweist, aber mit diesem synchronisiert ist, und der Impulsbreitenmodulator (6) dazu ausgebildet ist, ein Rechteckimpulssignal (Ftr) abzugeben, dessen Impulsbreite den Wert einer Regelgröße definiert.

2. Generator (1) nach Anspruch 1, **dadurch gekennzeichnet, dass** der erste Teiler (5) einen Teilungswert aufweist, so dass die Impulsfrequenz des Befehlssignals (Ftr) gleich der Zeilenfrequenz des Videosignals ist.

3. Ansteuervorrichtung (2) für einen Flüssigkristallbildschirm (LCD) zum Empfangen von Videosignalen von einem Generator (1) nach Anspruch 1 über eine Videosignalverbindung (15), mit einem mit der Videosignalverbindung (15) verbundenen Signalprozessor (VIDEO-R) und einem Bildschirm-Regelsignalgenerator zum Empfangen des Befehlssignals (Ftr) von dem Generator (1) über eine Befehlssignalverbindung (3), **wobei** der Videosignalprozessor (VIDEO-R) mit einem lokalen Pixelsynchronisationssignalgenerator (14) verbunden ist, um von diesem ein Pixelsynchronisationssignal (Fpx) zu empfangen, und dass dieser lokale Pixelsynchronisationssignalgenerator (14) einen lokalen Pixelfrequenzoszillator (VCO) mit einer Phasensynchronisationsschleife der PLL-Art umfasst, die mit einem zweiten Teiler (10, 11) und einem Phasenvergleicher (7) ausgestattet ist, bei dem der eine Vergleichseingang mit der Befehlssignaleingangsverbindung (3) verbunden ist und bei dem der andere Vergleichseingang mit dem Ausgang des zweiten Teilers (10, 11) verbunden ist, wobei der zweite Teiler (10, 11) eine Frequenz gleich der Befehlssignalfrequenz (Ftr) erzeugt und eine erste (10) und eine zweite (11) nachfolgende Teilungsstufe enthält und der Ausgang der ersten Teilungsstufe (10) mit dem Eingang eines dritten Teilers (12) verbunden ist, dessen Ausgang mit einem Eingang (Cp) eines Mischers (13) verbunden ist, dessen anderer Eingang (D) mit der Befehlssignaleingangsverbindung (3) verbunden ist und dessen Ausgang (Q) ein Bildschirmregelsignal (Fwpm) liefert.

4. Ansteuervorrichtung (2) für einen Flüssigkristallbildschirm nach Anspruch 3, **dadurch gekennzeichnet, dass** der Mischer (13) ein D-Flipflop ist, dessen Takteingang (Cp) mit dem Ausgang des dritten Teilers (12) verbunden ist, dessen Eingang (D) mit der Befehlssignaleingangsverbindung (3) verbunden ist und dessen Ausgang (Q) das Bildschirmregelsignal (Fpwm) liefert.

## Claims

1. Signal generator (1) for a liquid-crystal display screen (LCD), comprising a video signal source (VIDEO-E), which is connected to an oscillator (4) in order to receive a pixel synchronizing signal (Fpx) therefrom, and a controller for delivering a control signal (Ftr), the controller comprising a pulse-width modulator (6) and a first frequency divider (5), the frequency divider (5) being connected to the oscillator (4) in order to receive the pixel synchronizing signal (Fpx) therefrom, so that the control signal (Ftr) has a lower frequency than that of the pixel synchronizing signal (Fpx), but is in synchronism with it, and the pulse-width modulator (6) being designed to deliver a rectangular pulse signal (Ftr), the pulse width of which defines the value of a controlled variable.

2. Generator (1) according to Claim 1, **characterized in that** the first divider (5) has a division value such that the pulse frequency of the control signal (Ftr) is equal to the line frequency of the video signal.

3. Drive device (2) for a liquid-crystal display screen (LCD), for receiving video signals from a generator (1) according to Claim 1 via a video signal connection (15), having a signal processor (VIDEO-R) connected to the video signal connection (15), and a screen adjustment signal generator for receiving the control signal (Ftr) from the generator (1) via a control signal connection (3), the video signal processor (VIDEO-R) being connected to a local pixel synchronizing signal generator (14) in order to receive a pixel synchronizing signal (Fpx) therefrom, and in that this local pixel synchronizing signal generator (14) includes a local pixel-frequency oscillator (VCO) with a phase synchronization loop of the PLL type, provided with a second divider (10, 11) and a phase comparator (7), in which one comparison input is connected to the control signal input connection (3) and in which the other comparison input is connected to the output of the second divider (10, 11), the second divider (10, 11) producing a frequency equal to the control signal frequeny (Ftr) and comprising, in succession, a first division stage (10) and a second division stage (11) and the output of the first division stage (10) being connected to the input of a third divider (12), the output of which is connected to one input (Cp) of a mixer (13) whose other input (D) is connected to the control signal input connection (3) and whose output (Q) delivers a screen adjustment signal (Fpwm).

4. Drive device (2) for a liquid-crystal display screen according to Claim 3, **characterized in that** the mixer (13) is a D-type flip-flop, the clock input (Cp) of which is connected to the output of the third divider (12), the input (D) of which is connected to the control signal input connection (3) and the output (Q) of which delivers the screen adjustment signal (Fpwm).

## Revendications

1. Générateur de signaux (1) pour un écran d'affichage à cristaux liquides (LCD), comportant une source de signaux vidéo (VIDEO-E), qui est en liaison avec un oscillateur (4) pour recevoir de ce dernier un signal de synchronisation des pixels (Fpx), et une commande permettant d'envoyer un signal de commande (Ftr), ladite commande comprenant un modulateur par impulsions de largeur variable (6) et un premier diviseur de fréquence (5), où le diviseur de fréquence (5) est relié à l'oscillateur (4) pour recevoir de ce dernier le signal de synchronisation des pixels (Fpx), si bien que le signal de commande (Ftr) a une fréquence inférieure à celle du signal de synchronisation des pixels (Fpx), mais est synchronisé avec ce dernier et où le modulateur par impulsions de largeur variable (6) est conçu pour émettre un signal à impulsions carrées (Ftr) dont la largeur d'impulsion définit la valeur d'une grandeur de régulation.

2. Générateur (1) selon la revendication 1, **caractérisé par le fait que** le premier diviseur (5) a un facteur de division tel que la fréquence des impulsions du signal de commande (Ftr) est égale à la fréquence des lignes du signal vidéo.

3. Dispositif de commande (2) pour un écran d'affichage à cristaux liquides (LCD), permettant de recevoir des signaux vidéo provenant, à travers une liaison (15) pour signal vidéo, d'un générateur (1) conforme à la revendication 1, ledit dispositif de commande comportant un processeur de signaux (VIDEO-R), relié à travers la liaison (15) pour signal vidéo, et un générateur de signaux de régulation pour l'écran d'affichage destiné à recevoir du générateur (1), à travers une liaison (3) pour signal de commande, le signal de commande (Ftr), où le processeur de signaux vidéo (VIDEO-R) est relié à un générateur (14) local de signaux de synchronisation des pixels pour recevoir de ce dernier un signal de synchronisation des pixels (Fpx) et où ce générateur (14) local de signaux de synchronisation des pixels comprend un oscillateur (VCO) local pour la fréquence des pixels avec une boucle de synchronisation de phase du genre PLL, laquelle est équipée d'un deuxième diviseur (10, 11) et d'un comparateur de phase (7), dans lequel l'une des entrées de comparaison est reliée à la liaison (3) d'entrée du signal de commande, le deuxième diviseur (10, 11) produisant une fréquence égale à la fréquence (Ftr) du signal de commande et comprenant un premier (10) et un deuxième (11) étage de division monté en aval et la sortie du premier étage (10) de division étant reliée à l'entrée d'un troisième diviseur (12), dont la sortie est reliée à une entrée (Cp) d'un mélangeur (13) dont l'autre entrée (D) est reliée à la liaison d'entrée (3) du signal de commande et dont la sortie (Q) délivre un signal de régulation (Fwpm) pour l'écran d'affichage.

4. Dispositif de commande (2) pour un écran d'affichage à cristaux liquides selon la revendication 3, **caractérisé par le fait que** le mélangeur (13) est une bascule bistable à base de D-Flip-Flop, dont l'entrée d'horloge (Cp) est reliée à la sortie du troisième diviseur (12), dont l'entrée (D) est reliée à la liaison d'entrée (3) du signal de commande et dont la sortie (Q) délivre le signal de régulation (Fwpm) pour l'écran d'affichage.
